# EUROPÄISCHE PATENTSCHRIFT

(11) **EP 1 616 836 B1**
(45) Veröffentlichungstag und Bekanntmachung des Hinweises auf die Patenterteilung: **29.10.2008**
(21) Anmeldenummer: 05015287.5
(22) Anmeldetag: 14.07.2005
(51) Int. Cl.: B66D 3/24, B66D 1/56

(54) **Hebezeug**
Hoist
Engin de levage

(30) Priorität: 16.07.2004 DE 102004034588
(43) Veröffentlichungstag der Anmeldung: 18.01.2006
(73) Patentinhaber: Demag Cranes & Components GmbH, 58300 Wetter (DE)
(72) Erfinder: Eising, Ralf, 44627 Herne (DE); Walloschek, Thilo, 58452 Witten (DE); Sattler, Thorsten, 45549 Sprockhövel (DE)
(74) Vertreter: Moser & Götze

(56) Entgegenhaltungen:
- DE-A1- 10 014 913
- GB-A- 1 440 919
- US-A- 2 274 175
- US-A- 2 778 506

## Beschreibung

Die Erfindung betrifft ein Hebezeug mit einer Abschalteinrichtung und mit einem an dem Tragmittel angreifenden Halteteil, das die Abschalteinrichtung betätigt, wobei das Halteteil ein Betätigungsteil zur Betätigung der Abschalteinrichtung umfasst, das Betätigungsteil gegenüber dem Halteteil in Zugrichtung des Tragmittels zwischen einer oberen Ruhestellung und einer unteren Anschlagsstellung verschieblich gelagert ist, mindestens ein elastisches Element zwischen dem Betätigungsteil und dem Halteteil angeordnet ist, wobei das Halteteil Teil einer Unterflansche ist, die ein Umlenkrad für das Tragmittel umfasst.

Ein derartiges Hebezeug ist aus der US-A-2778506 bekannt, welches dem Oberbegriff des Anspruchs 1 entspricht. Das Hebezeug weist eine Abschalteinrichtung auf, deren Halteteil als Teil einer Unterflasche ausgebildet ist. Die Unterflasche ist mit einem Umlenkrad für das Tragmittel versehen. Das Halteteil wirkt mit einem Betätigungsteil und daran angeordneten beinartiger Hülsen zusammen. Das Betätigungsteil überlappt in Zugrichtung des Tragmittels gesehen das Halteteil nicht, sondern nur die an dem Betätigungsteil beinartig angeordneten Hülsen. Außerdem weist das Betätigungsteil nur seitliche Aussparungen für die Vorbeiführung der Tragmittel auf. Diese Aussparungen sind seitlich offen. Von oben gesehen hat das Betätigungsteil einen H-förmigen Querschnitt. Entsprechend führen die Aussparungen das Tragmittel nicht und umgeben die Tragmittel quer zu dessen Zugrichtung nicht vollständig.

Solche Hebezeuge dienen zum Heben und Senken von Lasten mittels an Tragmitteln wie Seilen oder Ketten befestigten Lasthaken. Der Lasthaken ist dabei meist drehbar in einer Lasthakenaufnahme eines Halteteils angeordnet. Die Tragmittel sind über eine Tragmittelbefestigung kraftschlüssig mit dem Halteteil beziehungsweise der Lasthakenaufnahme in dem Halteteil verbunden. Bei mehrsträngiger Ausführung des Hebezeugs handelt es sich bei der Tragmittelbefestigung um ein oder mehrere Umlenkräder wie beispielsweise Taschenräder für Ketten, um die das jeweilige Tragmittel umgelenkt wird.

Das Heben und Senken solcher Lasthaken wird meist durch manuelle Betätigung eines Schaltelements des Antriebs des Hebezeugs gesteuert. Hierbei ist es notwendig, an der Position maximaler Hubhöhe eine Abschalteinrichtung vorzusehen, die auch beispielsweise bei Unachtsamkeit der Bedienperson das Hebezeug abschaltet, um dieses vor einer Überbelastung und somit Beschädigung zu schützen und/oder einen möglichen Absturz des Lasthakens samt Last zu verhindern.

Aus der CH 423 149 ist ein Endschalter für Elektro-Hebezeuge bekannt, der an der Endstellung des Hubweges, also an der Unterseite des Hebezeugs angeordnet ist, so dass das Halteteil des Zugorgans bzw. des Hakens oder der Unterflasche beim Erreichen der Endstellung den Endschalter betätigt und so die Stromzufuhr zum Antrieb abschaltet.

Nachteilig ist jedoch, dass das Halteteil nach Betätigung des Endschalters noch eine gewisse Nachlaufbewegung ausführt, die aus der Verzögerung der Abschaltung des Antriebs und dessen Nachlauf stammt. Durch diesen Nachlauf fährt das Halteteil an die Unterseite des Hebezeugs und belastet dieses somit ungewollt. Ferner wird bei einem großen Nachlauf das Tragmittel gedehnt und das Getriebe belastet, da das Halteteil beim Anliegen an der Unterseite des Hebezeugs ortsfest ist, der Antrieb sich jedoch noch kurzzeitig bewegt und so am Tragmittel "zieht".

Eine ähnliche Endabschalteinrichtung ist in der DE 100 14 913 A1 offenbart. Bei dieser ist ein über die Außenkontur des Lasthakens herausragendes, d. h. ein von der Oberseite des Halteteils des Lasthakens nach oben ragendes elastisches Element vorgesehen, das den Endschalter bei Anlage betätigt. Das elastische Element dient zur Dämpfung des Halteteils während seiner Nachlaufbewegung, so dass die Belastungen des Hebezeugs, des Tragmittels oder des Getriebes gegenüber der CH 423 149 Lösung verringert werden. In einer alternativen Ausführungsform der Endabschaltvorrichtung der DE 100 14 913 A1 ist das elastische Element durch eine feste Ringscheibe ersetzt, die sich über ein Federelement an der Oberseite des Halteteils des Lasthakens abstützt.

Allerdings unterliegt das aus der DE 100 14 913 A1 bekannte elastische Element in Gestalt eines elastischen Ringkörpers oder in Gestalt der Ringscheibe mit dem Federelement, insbesondere bei der mehrsträngigen Ausführung, einem Verschleiß durch die durchgeführte Kette.

Aufgabe der Erfindung ist es daher, ein weiteres Hebezeug bereitzustellen, bei dem die Belastungen des Hebezeugs, des Tragmittels oder des Getriebes beim Nachlaufen weiter verringert oder behoben sind. Ferner sollte das Hebezeug keine potentiellen Gefahrstellen aufweisen und einen Schutz vor der Verunreinigung der Abschalteinrichtung aufweisen.

Diese Aufgabe wird durch die in Anspruch 1 wiedergegeben Erfindung gelöst. Vorteilhafte Ausgestaltungen ergeben sich aus den Unteransprüchen.

Dadurch dass das Halteteil ein Betätigungsteil zur Betätigung der Abschalteinrichtung umfasst, das gegenüber dem Halteteil in Zugrichtung des Tragmittels verschieblich gelagert ist, ist es möglich die Belastungen des Hebezeugs, des Tragmittels oder des Getriebes beim Nachlaufen weiter zu verringern, da der Nachlaufweg durch die Verschiebung des Betätigungsteils ausgeglichen wird. Dadurch dass das Betätigungsteil in der oberen Ruhestellung zumindest an das Halteteil angrenzt und das Tragmittel umfasst, sind potentielle Gefahrenstellen durch das Betätigungsteil abgedeckt, so dass eine z. B. Einklemmen von Körperteilen, wie Händen und Fingern der Bedienperson nicht oder nur schwer möglich ist. Zusätzlich gewährleistet das Betätigungsteil in Form einer hülsenförmigen Ummantelung einen Schutz für das Halteteil. Bei der zwei- oder mehrsträngigen Lösung kann das Haltteil Teil einer Unterflasche sein, die ein Umlenkrad beispielsweise ein Taschenrad für das Tragmittel umfasst. Dann durchgreift das Tragmittel das Betätigungsteil außermittig, jedoch in einer Ebene mit dem Umlenkrad an zwei Stellen, weist also einen "Eingang" und einen "Ausgang" auf, die mit dem Unlenkrad fluchten. Hierbei grenzt dass Betätigungsteil nicht nur an das Halteteil an sondern überlappt das Betätigungsteil das Halteteil in Zugrichtung des Tragmittels teilweise. Potentielle Gefahrenstellen sind somit noch sicherer abgedeckt. Außerdem umgibt das Betätigungsteil mindestens eine Öffnung zur Durchführung des Tragmittels hat und das Tragmittel quer zu dessen Zugrichtung vollständig. Diese glocken- beziehungsweise hülsenförmige Form des Betätigungsteils erleichtert die Überdeckung der Gefahrstellen.

Vorzugsweise ist das Betätigungsteil gegenüber dem Halteteil in Zugrichtung des Tragmittels zwischen einer oberen Ruhestellung und einer unteren Anschlagsstellung verschieblich gelagert.

Die obere Ruhestellung stellt die "normale" Position des Betätigungsteils dar. In ihr ist das Betätigungsteil gegenüber dem Halteteil maximal verlagert bzw. ausgezogen. Die Höhe der Einheit Halteteil-Betätigungsteil wird durch die Summe der Einzel-Höhen des Halteteils und des Betätigungsteils abzüglich deren Überlappung gebildet. Sie ist in der oberen Ruhestellung also maximal.

Die untere Anschlagsstellung entspricht der Position des Betätigungsteils nach vollständiger oder maximaler Verschiebung des Betätigungsteils gegenüber dem Halteteil. Dabei überdecken sich Betätigungsteil und Halteteil weitgehend. Diese Stellung des Betätigungsteils entsteht durch seine Verschiebung gegenüber dem Halteteil beispielsweise beim Auftreffen auf die Unterseite des Hebezeugs und Überwindung der Nachlaufstrecke und einer Sicherheitsreserve. Die Höhe der Einheit Halteteil-Betätigungsteil ist in dieser Stellung aufgrund der weitgehenden Überlappung minimal.

Vorteilhafterweise ragt das Betätigungsteil in der oberen Ruhestellung über das Halteteil in Zugrichtung des Tragmittels, also nach oben, hinaus.

Dann kann das Betätigungsteil beispielsweise einen Endschalter zur Abschaltung des Hebezeugs betätigen, wie dies aus der CH 423 149 und der DE 100 14 913 A1 bekannt ist.

Weiterhin ist es günstig, wenn der Abstand zwischen der oberen Ruhestellung und der unteren Anschlagsstellung des Betätigungsteils mindestens dem Nachlaufweg des Tragmittels entspricht. Dann wird das Hebezeug nicht belastet, da beispielsweise der Lasthaken nicht auf das Hebezeug auftrifft oder das freie Ende belastet wird. Aus Sicherheitsgründen wird der Abstand jedoch größer sein und eine Sicherheitsreserve beinhalten.

Das Betätigungsteil sollte also gegenüber dem Halteteil um einen Betrag zwischen 1 cm und 10 cm verschiebbar ausgeführt sein, da dies Größen üblicher Nachlaufwege sind.

In einer bevorzugten Ausführungsform umfasst das Hebezeug elastische Elemente, insbesondere Federelemente, die die Betätigungskraft für die Abschalteinrichtung liefern. Ferner wird erreicht, dass sich das Betätigungsteil immer in die Ausgangs-, d. h. in die obere Stellung begibt, sobald es unbelastet ist. Somit ist immer der optimale Ausgleich der Nachlaufbewegung gesichert.

Die Federelemente sind vorzugsweise zwischen dem Halteteil und der Ummantelung angeordnet und werden gespannt, wenn das Betätigungsteil gegenüber dem Halteteil in Verfahrrichtung nach unten verschoben wird.

Vorzugsweise sind die elastischen Elemente in der Weise zwischen dem Betätigungsteils und dem Halteteil angeordnet, dass ein Kontakt zwischen den elastischen Elementen und dem Tragmittel vermieden wird. Hierdurch werden die elastischen Elemente, insbesondere die Federelemente, keinem Verschleiß durch das Tragmittel, insbesondere durch die Kette, unterworfen.

In bevorzugter Ausgestaltung ist vorgesehen, dass die elastischen Elemente sich mit einem Ende im Bereich der Lasthakenaufnahme an dem Halteteil abstützen und mit dem anderen Ende an dem dem Lasthaken zugewandten Rand des hülsenförmigen Betätigungsteils sowie die elastischen Elemente sowohl in der oberen Ruhestellung als auch in der unteren Anschlagsstellung nach außen von dem Halteteil beziehungsweise dem Betätigungsteil abgedeckt sind. Somit sind die elastischen Elemente nicht frei von außen zugänglich und stellen keine potentielle Gefahrenstelle dar. Ferner kommen sie nicht in direkten Kontakt mit der Umwelt, so dass sie gegen Verunreinigungen weitestgehend geschützt sind. Somit ist eine größere Funktionssicherheit gegeben.

Durch den beschriebenen Aufbau können die elastischen Elemente bzw. Federelemente geringer dimensioniert und somit kostengünstiger ausgeführt werden, da die Tragmittel nicht mehr durch die elastischen Elemente bzw. Federelemente hindurch geführt werden, wie dies sonst üblich ist.

Vorzugsweise besteht das Betätigungsteil aus Kunststoff.

Nachfolgend wird die Erfindung an Hand eines in einer Zeichnung dargestellten Ausführungsbeispiels näher beschrieben. Es zeigen:
- Figur 1: eine Unterflasche eines Hebezeugs,
- Figur 2: einen Querschnitt von Figur 2 und
- Figur 3: eine Ansicht gemäß Figur mit schematische Seitenansicht der geöffneten Unterflasche aus Figur 1.

Die Figur 1 zeigt eine Unterflasche 1 eines Hebezeugs. Die Unterflasche 1 umfasst einen Lasthaken 2, der an einem Halteteil 3 drehbar befestigt ist. Das Halteteil 3 ist von einem Betätigungsteil 4 in Form einer Ummantelung umgeben, d. h. das Betätigungsteil 4 umgreift den Umfang des Halteteils 3 hülsen- beziehungsweise glockenförmig und bedeckt auch dessen Oberseite. Das Halteteil 3 und auch das Betätigungsteil 4 sind jeweils in Vertikalrichtung in zwei Hälften längs geteilt. In der Figur 1 sind zum besseren Verständnis jeweils nur die hinteren Hälften des Halteteils 3 und des Betätigungsteils 4 gezeigt. Über das Betätigungsteil 4 wird die üblicher Weise an der Unterseite des Kettenzuges oder am Auslauf eines Kettenspeichers angeordnete Abschalteinrichtung betätigt.

Die Unterflasche 1 umfasst im dargestellten zweisträngigen Ausführungsbeispiel des Kettenzuges ein in dem Halteteil 3 und somit zwischen den Hälften des Halteteils 3 angeordnetes und in den Hälften gelagertes Taschenrad 5 sowie eine darüber umgelenkte Kette 9. Die Kette 9 tritt durch eine Ketten-Öffnung 7 in das Betätigungsteil 4 ein, wird um das Taschenrad 5 geführt und tritt durch eine weitere Ketten-Öffnung 8 aus dem Betätigungsteil 4 aus. Die Ketten-Öffnungen 7 und 8 weisen jeweils einen etwa kreuzförmigen Querschnitt auf und dienen so auch zur Kettenführung und Entflechtung.

Das Betätigungsteil 4 der Unterflasche 1 ist an dem Halteteil 3 in Zugrichtung des Lasthakens 2 verschieblich gelagert und befestigt. Dazu weist die Innenseite des Betätigungsteils 4 an jeweils einer der Hälften und somit gegenüberliegend einen stiftartigen Vorsprung 12 auf, der jeweils in einem Langloch 13 in der Außenseite des Halteteils 3 geführt ist (siehe Figur 2). Das Langloch 13 ist hierbei mit seiner Längserstreckung in Verschiebungsrichtung des Betätigungsteils 4 ausgerichtet. Die Begrenzung für die obere Ruhestellung A erfolgt über die Kombination Vorsprung 12 und Langloch 13.

Das Betätigungsteil 4 nimmt normalerweise die mit "A" bezeichnete und in Figur 1 dargestellte obere Ruhestellung ein. Dabei ist das Betätigungsteil 4 gegenüber dem Halteteil 3 maximal verlagert beziehungsweise ausgezogen. Die Höhe der Einheit Halteteil 3 - Betätigungsteil 4 - Lasthaken 2 wird durch die Summe der Einzel-Höhen des Halteteils 3, der Ummantelung 4 und des Lasthakens 2 abzüglich deren Überlappung gebildet. Sie ist in der oberen Stellung A also maximal.

Die untere Anschlagsstellung B ist in Figur 3 dargestellt und entspricht der Position des Betätigungsteils 4 nach vollständiger oder maximaler Verschiebung des Betätigungsteils 4 gegenüber dem Halteteil 3. Dabei überdecken sich Betätigungsteil 4 und Halteteil 3 im Wesentlichen. Diese Stellung der Betätigungsteils 4 entsteht durch Verschiebung gegenüber dem Halteteil 3 durch Auftreffen auf die Abschalteinrichtung an der Unterseite des Hebezeugs und der Überwindung des Nachlaufweges inklusive einer Sicherheitsreserve. Die Höhe der Einheit Halteteil 3 - Betätigungsteil 4 - Lasthaken 2 ist in dieser Stellung aufgrund der weitgehenden Überlappung minimal.

Der Höhenunterschied zwischen den beiden Stellungen entspricht dem Nachlaufweg der Unterflasche 1, den diese nach Betätigung der Abschalteinrichtung durch Auftreffen des Betätigungsteil 4 noch ausführt, bis sie endgültig zum Stillstand kommt zuzüglich einer Sicherheitsreserve. Die Anschlagsstellung B wird daher im normalen Betrieb des Hebezeugs nicht erreicht. Das Betätigungsteil 4 wird nach Verschiebung im normalen Betrieb eine Position zwischen den beiden Stellungen A und B einnehmen.

Beim Auftreffen des Betätigungsteils 4 auf die Abschalteinrichtung wie beispielsweise einen Stößeltaster wird der Hubantrieb durch Betätigung des Schalters ausgeschaltet. Durch den Nachlauf des Antriebs führt die Unterflasche 1 also noch für eine gewisse Zeit eine Bewegung in Hubrichtung aus, so dass sie den Nachlaufweg zurücklegt. Dabei wird dann das Betätigungsteil 4 aus der Ruhestellung A auf das Halteteil 3 weiter "aufgeschoben" und erreicht, je nach Länge des Nachlaufweges, eine Position zwischen der Ruhestellung A und der Anschlagsstellung B.

Die Unterflasche 1 umfasst Federn 10, die die Betätigungskraft für den Schalter der Abschalteinrichtung liefern. Ferner wird erreicht, dass sich das Betätigungsteil 4 immer in der Ausgangs-, d. h. in der oberen Stellung A befindet, sobald sie unbelastet ist, da die Federn 10 das Betätigungsteil 4 und das Halteteil 3 auseinander drängen.

Die Federn 10 sind dazu zwischen dem Betätigungsteil 4 und dem Halteteil 3 angeordnet, so dass sie in Inneren der Unterflasche 1 geschützt sind. In der Zeichnung ist aus Gründen der Vereinfachung das Betätigungsteil 4 im Bereich der Federn 10 nicht weitergeführt dargestellt. Um den zuvor beschriebenen Schutz auch gegen Klemmung zu bieten, überlappt das Betätigungsteil 4 das Halteteil 3 im Bereich der Federn 10 auch in der Ruhestellung A. Die Federn 10 stützen sich einerseits am Halteteil 3 und andererseits an der Unterseite des Betätigungsteils 4 ab. Die Federn 10 sind dazu in Ausnehmungen 14 angeordnet, die im unteren Bereich des Halteteils 3 vorgesehen sind. Die Seitenwände der Ausnehmungen 14 bilden Begrenzungen für die Verschiebung der Ummantelung 4 nach unten aus. Des Weiteren sind zum Halten der Federn 10 am unteren Rand des Betätigungsteils 4 nicht dargestellte Stifte vorgesehen, auf die die Spiralfedern 10 aufgesteckt sind.

Das Betätigungsteil 4 ist ebenso wie das Halteteil 3 der Unterflasche in zwei Hälften geteilt, die nach Einsetzten des Taschenrads 5, des Lasthakens 2 usw. zusammengesetzt werden.

Der Lasthaken 2 ist in an dem Halteteil 3 über eine Lasthakenaufnahme 6 festgelegt, wobei er um die eigene Achse drehbar ist. Dazu weist das Halteteil 3 im unteren Teil eine entsprechende Ausnehmung 11 auf, in die der Kopf des Lasthakens 2 samt Drehlager und Abdeckung eingesetzt wird.

Die Last wird also vom Lasthaken 2 an die Lasthakenaufnahme 6 im Halteteil und von diesem über das Taschenrad 5 an die Kette 9 weitergegeben. Somit besitzt das Betätigungsteil 4 keine tragende Funktion. Sie dient nur der Führung der Kette 9 bzw. des Tragmittels sowie des Ausgleichs der Nachlaufbewegung und der Abschaltung des Hubantriebs.

### Bezugszeichenliste

- 1: Unterflasche
- 2: Lasthaken
- 3: Halteteil
- 4: Betätigungsteil
- 5: Taschenrad
- 6: Lasthakenaufnahme
- 7: Ketten-Öffnung
- 8: Ketten-Öffnung
- 9: Kette
- 10: Feder
- 11: Ausnehmung
- 12: Vorsprung
- 13: Langloch
- 14: Ausnehmung
- A: Ruhestellung
- B: Anschlagsstellung

## Patentansprüche

1. Hebezeug mit einer Abschalteinrichtung und mit einem an dem Tragmittel (9) angreifenden Halteteil (3), das die Abschalteinrichtung betätigt, wobei das Halteteil (3) ein Betätigungsteil (4) zur Betätigung der Abschalteinrichtung umfasst, das Betätigungsteil (4) gegenüber dem Halteteil (3) in Zugrichtung des Tragmittels (9) zwischen einer oberen Ruhestellung (A) und einer unteren Anschlagsstellung (B) verschieblich gelagert ist, mindestens ein elastisches Element (10) zwischen dem Betätigungsteil (4) und dem Halteteil (3) angeordnet ist, wobei das Halteteil (3) Teil einer Unterflasche (1) ist, die ein Umlenkrad (5) für das Tragmittel (9) umfasst,
**dadurch gekennzeichnet,**
**dass** das Betätigungsteil (4) in der oberen Ruhestellung (A) das Halteteil (3) in Zugrichtung des Tragmittels (9) teilweise überlappt, das Betätigungsteil (4) mindestens zwei Öffnungen (7, 8) zur Führung des Tragmittels (9) hat und das Tragmittel (9) quer zu dessen Zugrichtung vollständig umgibt.

2. Hebezeug nach Anspruch 1, **dadurch gekennzeichnet, dass** der Abstand zwischen der Ruhestellung (A) und der Anschlagsstellung (B) des Betätigungsteils (4) mindestens dem Nachlaufweg des Tragmittels (9) entspricht.

3. Hebezeug nach Anspruch 1 oder 2, **dadurch gekennzeichnet, dass** das Betätigungsteil (4) in der Ruhestellung (A) über das Halteteil (3) in Zugrichtung des Tragmittels (9) nach oben hinausragt.

4. Hebezeug nach einem der vorhergehenden Ansprüche, **dadurch gekennzeichnet, dass** die elastischen Elemente (10), insbesondere Federelemente, die Betätigungskraft für die Abschalteinrichtung liefern.

5. Hebezeug nach einem der vorhergehenden Ansprüche, **dadurch gekennzeichnet, dass** die elastischen Elemente (10) durch eine Verschiebung des Betätigungsteils (4) gegenüber dem Halteteil (3) in Zugrichtung nach unten gespannt werden.

6. Hebezeug nach einem der vorhergehenden Ansprüche, **dadurch gekennzeichnet, dass** die elastischen Elemente (10) in der Weise zwischen dem Betätigungsteils (4) und dem Halteteil (3) angeordnet sind, dass ein Kontakt zwischen den elastischen Elementen (10) und dem Tragmittel (9) vermieden wird.

7. Hebezeug nach einem der vorhergehenden Ansprüche, **dadurch gekennzeichnet, dass** die elastischen Elemente (10) sich mit einem Ende im Bereich der Lasthakenaufnahme (6) an dem Halteteil (3) abstützen und mit dem anderen Ende an dem dem Lasthaken (2) zugewandten Rand des hülsenförmigen Betätigungsteils sowie die elastischen Elemente (10) sowohl in der oberen Ruhestellung (A) als auch in der unteren Anschlagsstellung (B) nach außen vom dem Halteteil (3) beziehungsweise dem Betätigungsteil (4) abgedeckt sind.

8. Hebezeug nach einem der vorhergehenden Ansprüche, **dadurch gekennzeichnet, dass** das Betätigungsteil (4) aus Kunststoff besteht.

9. Hebezeug nach einem der vorhergehenden Ansprüche, **dadurch gekennzeichnet, dass** das Betätigungsteil (4) gegenüber dem Halteteil (3) um einen Betrag zwischen 1 cm und 10 cm verschiebbar ist.

## Claims

1. A hoist comprising a cut-out device and a holding part (3) acting on a carrying means (9), which operates the cut-out device, the holding part (3) comprising an operating part (4) to operate the cut-out device, the operating part (4) being mounted so as to be displaceable relative to the holding part (3) in the pulling direction of the carrying means (9) between an upper rest position (A) and a lower stop position (B), at least one resilient element (10) being arranged between the operating part (4) and the holding part (3), the holding part (3) being part of a bottom block (1) which comprises a deflection wheel (5) for the carrying means (9),
**characterised**
**in that** the operating part (4) in the upper rest position (A) partially overlaps the holding part (3) in the pulling direction of the carrying means (9), the operating part (4) has at least two openings (7, 8) for guiding the carrying means (9) and completely surrounds the carrying means (9) transversely to the pulling direction thereof.

2. A hoist according to Claim 1, **characterised in that** the spacing between the rest position (A) and the stop position (B) of the operating part (4) corresponds to at least the overrun distance of the carrying means (9).

3. A hoist according to Claim 1 or 2, **characterised in that** the operating part (4) in the rest position (A) projects upwardly beyond the holding part (3) in the pulling direction of the carrying means (9).

4. A hoist according to any one of the preceding claims, **characterised in that** the resilient elements (10), in particular spring elements, supply the operating force for the cut-out device.

5. A hoist according to any one of the preceding claims, **characterised in that** the resilient elements (10) are tensioned by means of a displacement of the operating part (4) relative to the holding part (3) downwardly in the pulling direction.

6. A hoist according to any one of the preceding claims, **characterised in that** the resilient elements (10) are arranged in such a way between the operating part (4) and the holding part (3) that contact between the resilient elements (10) and the carrying means (9) is avoided.

7. A hoist according to any one of the preceding claims, **characterised in that** one end of the resilient elements (10) is supported in the region of the load hook holder (6) on the holding part (3) and the other end is supported on the edge of the sleeve-shaped operating part directed towards the load hook (2) and the resilient elements (10) are covered both in the upper rest position (A) and in the lower stop position (B) outwardly by the holding part (3) or the operating part (4).

8. A hoist according to any one of the preceding claims, **characterised in that** the operating part (4) is made of plastics material.

9. A hoist according to any one of the preceding claims, **characterised in that** the operating part (4) is displaceable relative to the holding part (3) by an amount between 1 cm and 10 cm.

## Revendications

1. Treuil comportant un dispositif de blocage et une pièce de support (3) qui s'engage avec un moyen de suspension (9) et qui actionne le dispositif de blocage, la pièce de support (3) comportant une pièce d'actionnement (4) destinée à actionner le dispositif de blocage, la pièce d'actionnement (4) étant monté de façon à être mobile par rapport à la pièce de support (3), dans le sens de traction du moyen de suspension (9), entre une position de repos supérieure (A) et une position de butée inférieure (B), au moins un élément élastique (10) étant disposé entre la pièce d'actionnement (4) et la pièce de support (3), la pièce d'actionnement (3) faisant partie d'un moufle inférieur (1) qui comporte une roue de renvoi (5) destinée au moyen de suspension (9),
**caractérisé en ce que** la pièce d'actionnement (4) recouvre partiellement, dans la position de repos supérieure (A), la pièce de support (3) dans le sens de traction du moyen de suspension (9), la pièce d'actionnement (4) possède au moins deux ouvertures (7, 8) destinées à guider le moyen de suspension (9) et entoure totalement le moyen de suspension (9) transversalement à son sens de traction.

2. Treuil selon la revendication 1, **caractérisé en ce que** la distance entre la position de repos (A) et la position de butée (B) de la pièce d'actionnement (4) correspond au moins à la distance de sur-course du moyen de suspension (9).

3. Treuil selon la revendication 1 ou 2, **caractérisé en ce que** la pièce d'actionnement (4) fait saillie, dans la position de repos (A), vers le haut, par référence au sens de traction de moyen de suspension (9), au-dessus de la pièce de support (3).

4. Treuil selon l'une des revendications précédentes, **caractérisé en ce que** les éléments élastiques (10), notamment des éléments formant ressorts, délivrent la force d'actionnement destinée au dispositif de blocage.

5. Treuil selon l'une des revendications précédentes, **caractérisé en ce que** les éléments élastiques (10) sont contraints vers le bas, par référence au sens de traction, en déplaçant la pièce d'actionnement (4) par rapport à la pièce de support (3).

6. Treuil selon l'une des revendications précédentes, **caractérisé en ce que** les éléments élastiques (10) sont disposés entre la pièce d'actionnement (4) et la pièce de support (3) de façon à empêcher un contact entre les éléments élastiques (10) et le moyen de suspension (9).

7. Treuil selon l'une des revendications précédentes, **caractérisé en ce que** les éléments élastiques (10) s'appuient par une extrémité, située dans la région du logement (6) du crochet de charge, sur la pièce de support (3) et par l'autre extrémité sur le bord, dirigé vers le crochet de charge (2), de la pièce d'actionnement en forme de manchon et, aussi bien dans la position de repos (A) que dans la position de butée inférieure (B), les éléments élastiques (10) sont recouverts du côté extérieur par la pièce de support (3) respectivement la pièce d'actionnement (4).

8. Treuil selon l'une des revendications précédentes, **caractérisé en ce que** la pièce d'actionnement (4) est en matière plastique.

9. Treuil selon l'une des revendications précédentes, **caractérisé en ce que** la pièce d'actionnement (4) est mobile par rapport à la pièce de support (3) avec un débattement compris entre 1 cm et 10 cm.
